# EUROPÄISCHE PATENTSCHRIFT

(11) **EP 3 240 123 B1**
(45) Veröffentlichungstag und Bekanntmachung des Hinweises auf die Patenterteilung: **26.06.2019**
(21) Anmeldenummer: 16167205.0
(22) Anmeldetag: 27.04.2016
(51) Int. Cl.: H01R 43/055

(54) **CRIMPWERKZEUG-AUSTAUSCHVORRICHTUNG UND VERFAHREN ZUM AUSTAUSCHEN EINES AN EINER PROZESSPOSITION IN EINER CRIMPPRESSE ANGEORDNETEN ERSTEN CRIMPWERKZEUGES GEGEN EIN ANDERES ZWEITES CRIMPWERKZEUG**
CRIMP TOOL EXCHANGE DEVICE AND METHOD FOR EXCHANGING FIRST CRIMPING TOOL FIXED IN A PROCESS POSITION ARRANGED IN A CRIMPING PRESS FOR ANOTHER SECOND CRIMPING TOOL
DISPOSITIF DE CHANGEMENT D'OUTIL DE SERTISSAGE ET PROCEDE DE CHANGEMENT D'UN PREMIER OUTIL DE SERTISSAGE DISPOSE DANS UN PROCESSUS DANS UNE PRESSE DE SERTISSAGE CONTRE UN SECOND OUTIL DE SERTISSAGE

(43) Veröffentlichungstag der Anmeldung: 01.11.2017
(73) Patentinhaber: Komax Holding AG, 6036 Dierikon (CH)
(72) Erfinder: WICKI, Beat, 6043 Adligenswil (CH); IMGRÜT, Peter, 6330 Cham (CH)
(74) Vertreter: Inventio AG

(56) Entgegenhaltungen:
- EP-A1- 1 667 289
- JP-A- 2000 138 087
- JP-A- 2004 111 264
- JP-B2- 3 014 928
- US-A1- 2001 023 531

## Beschreibung

Die Erfindung betrifft eine Crimpwerkzeug-Austauschvorrichtung und ein Verfahren zum Austauschen eines an einer Prozessposition in einer Crimppresse angeordneten ersten Crimpwerkzeuges gegen ein anderes zweites Crimpwerkzeug.

Fig. 11 zeigt eine Crimppresse 10 gemäß dem Stand der Technik. In der Crimppresse 10 ist ein Crimpwerkzeug 50 angeordnet. Das Crimpwerkzeug 50 umfasst einen pilzförmigen Haltezapfen 13 am oberen Ende des Crimpwerkzeugs 50, der in der beweglichen Werkzeugaufnahme 11 der Crimppresse 10 angeordnet ist. Die Crimppresse 10 umfasst zudem eine unbewegliche untere Werkzeugaufnahme 19.

Für unterschiedliche Crimpkontakte bzw. unterschiedliche Zwecke werden verschiedene Crimpwerkzeuge benötigt, so dass das Crimpwerkzeug in der Crimppresse gegen ein anderes Crimpwerkzeug getauscht werden muss.

Das manuelle Austauschen des Crimpwerkzeugs gegen ein anderes Crimpwerkzeug ist im Regelfall fehleranfällig und langsam. Zudem ist im Regelfall nicht sichergestellt, dass das neu eingesetzte Crimpwerkzeug in der Crimppresse an der gleichen Position angeordnet wird, wie das ausgewechselte (zuvor in der Crimppresse angeordnete) Crimpwerkzeug. Daher muss typischerweise nach einem Austausch des Crimpwerkzeugs die Position des Crimpwerkzeugs bzw. des Crimpkontakts bzw. des Kabels neu ausgerichtet werden. Dies ist im Regelfall zeitaufwändig. Während des Ausrichtens ist der Betrieb der Crimppresse unterbrochen. Dies führt typischerweise zu hohen Kosten.

Crimpwerkzeug-Austauschvorrichtungen zum Austauschen eines ersten Crimpwerkzeuges gegen ein zweites Crimpwerkzeug, welche mindestens zwei Austauschplätze zum Halten jeweils eines Crimpwerkzeuges umfassen, wobei die Austauschplätze aus einer ersten Austauschposition in eine zweite Austauschposition linear bewegbar sind, sind aus EP 1 667 289 A1, JP 2000 138087 A, JP 2004 111264 A und JP 3 014928 B2 bekannt geworden. Eine weitere Austauschvorrichtung ist in US 2001/023531 A1 gezeigt.

Der Erfindung liegt die Aufgabe zu Grunde, eine Vorrichtung bzw. ein Verfahren aufzuzeigen, mittels dem ein in einer Crimppresse installiertes erstes Crimpwerkzeug technisch einfach gegen ein zweites Crimpwerkzeug ausgetauscht werden kann.

Diese Aufgabe wird durch eine Crimpwerkzeug-Austauschvorrichtung gemäß Anspruch 1 und ein Verfahren zum Austauschen eines an einer Prozessposition in einer Crimppresse angeordneten ersten Crimpwerkzeuges gegen ein anderes zweites Crimpwerkzeug gemäß Anspruch 9 gelöst.

Insbesondere wird die Aufgabe durch eine Crimpwerkzeug-Austauschvorrichtung zum Austauschen eines in einer Prozessposition in einer Crimppresse zur Herstellung einer Crimpverbindung angeordneten ersten Crimpwerkzeuges zum Verbinden eines Leiterendes eines Kabels mit einem Crimpkontakt gegen ein zweites Crimpwerkzeug gelöst, wobei die Crimpwerkzeug-Austauschvorrichtung mindestens zwei Austauschplätze zum Halten jeweils eines Crimpwerkzeuges aufweist, wobei die Austauschplätze derart in einer ersten Austauschposition anordenbar sind, dass das erste Crimpwerkzeug von der Prozessposition auf einen ersten der Austauschplätze entlang einer ersten Bewegungsrichtung, insbesondere linear, verfahrbar ist, die Austauschplätze aus der ersten Austauschposition in eine zweite Austauschposition derart linear bewegbar sind, dass sich das auf dem ersten der Austauschplätze befindliche erste Crimpwerkzeug und ein sich auf einem zweiten der Austauschplätze befindliches zweites Crimpwerkzeug in eine zweite Bewegungsrichtung, die sich von der ersten Bewegungsrichtung unterscheidet, bewegen, und die Austauschplätze derart in der zweiten Austauschposition anordenbar sind, dass das zweite Crimpwerkzeug von dem zweiten der Austauschplätze in die Prozessposition in eine dritte Bewegungsrichtung, die entgegengesetzt zur ersten Bewegungsrichtung verläuft, verfahrbar ist.

Ein Vorteil hiervon ist, dass das erste Crimpwerkzeug im Regelfall technisch einfach und schnell gegen das zweite Crimpwerkzeug, das nichtidentisch mit dem ersten Crimpwerkzeug ist, ausgetauscht werden kann. Vorteilhaft ist zudem, dass die Crimpwerkzeug-Austauschvorrichtung typischerweise wenig Raum bzw. Volumen einnimmt und wenig Raum während des Austauschvorgangs benötigt. Darüber hinaus ist sichergestellt, dass das zweite Crimpwerkzeug an der gleichen Position wie das erste Crimpwerkzeug, nämlich der Prozessposition, in der Crimppresse angeordnet wird. Hierdurch ist ein Neuausrichten des Crimpwerkzeugs bzw. des Crimpkontakts bzw. des Kabels typischerweise nicht notwendig. Dies spart im Regelfall Zeit. Darüber hinaus ist die Crimpwerkzeug-Austauschvorrichtung bei bestehenden üblichen Crimppressen nachrüstbar.

Die Crimpwerkzeug-Austauschvorrichtung umfasst eine Führungsvorrichtung mit einer T-förmigen Führungsbahn zum Führen und Halten eines Haltezapfens des ersten Crimpwerkzeuges und zum Führen und Halten eines zweiten Haltezapfens des zweiten Crimpwerkzeuges während des Verfahrens des ersten Crimpwerkzeuges und/oder des zweiten Crimpwerkzeuges. Hierdurch wird das Crimpwerkzeug bzw. werden die Crimpwerkzeuge im Regelfall besonders sicher während des Austauschens bzw. Verfahrens geführt. Ein Vorteil hiervon ist zudem, dass der Haltezapfen des Crimpwerkzeugs der oberen Werkzeugaufnahme einer üblichen Crimppresse typischerweise niveaugleich zuführbar ist. Hierdurch wird das Austauschen weiter vereinfacht. Zudem kann das Crimpwerkzeug im Normalfall noch sicherer in die Prozessposition gebracht werden. Der Haltezapfen kann ein pilzförmiger Haltezapfen am oberen Ende des Crimpwerkzeugs sein.

Die mindestens zwei Austauschplätze können mindestens zwei Austauschtische zum Halten von jeweils einem Crimpwerkzeug derart umfassen, dass der erste der Austauschplätze auf dem ersten Austauschtisch und der zweite der Austauschplätze auf dem zweiten Austauschtisch angeordnet sind. Hierdurch werden die jeweiligen Crimpwerkzeuge während des Austauschens typischerweise besonders sicher gehalten. Dies verbessert die sichere Durchführung des Austauschvorgangs.

Die Crimpwerkzeug-Austauschvorrichtung kann eine erste Arretierungsvorrichtung zum lösbaren Arretieren des ersten Crimpwerkzeuges an dem ersten Austauschplatz und/oder eine zweite Arretierungseinrichtung zum lösbaren Arretieren des zweiten Crimpwerkzeuges an dem zweiten Austauschplatz umfassen. Ein Vorteil hiervon ist, dass das bzw. die Crimpwerkzeuge während des Austauschens besonders sicher gehalten werden können. Ein Verrutschen des Crimpwerkzeugs relativ zu dem zugehörigen Austauschplatz auch während der Bewegung der Austauschplätze von der ersten Austauschposition in die zweite Austauschposition wird typischerweise besonders sicher verhindert.

Die Crimpwerkzeug-Austauschvorrichtung kann mindestens eine Bewegungsvorrichtung zum Bewegen des ersten Crimpwerkzeuges und/oder zum Bewegen des zweiten Crimpwerkzeuges und/oder zum Bewegen der Austauschplätze und/oder zum Arretieren des ersten Crimpwerkzeuges an dem ersten Austauschplatz und/oder des zweiten Crimpwerkzeuges an dem zweiten Austauschplatz aufweisen. Hierdurch kann der Austauschvorgang typischerweise automatisiert durchgeführt werden. Ein manuelles Eingreifen ist während des Austauschvorgangs nicht notwendig. Dadurch kann der Austauschvorgang im Regelfall besonders schnell und sicher durchgeführt werden. Ein weiterer Vorteil ist, dass die Bewegungen bzw. das Verfahren der Crimpwerkzeuge typischerweise besonders präzise durchgeführt werden. Dies stellt noch sicherer, dass das zweite Crimpwerkzeug an genau der gleichen Prozessposition in der Crimppresse angeordnet wird, an der das erste Crimpwerkzeug in der Crimppresse zuvor angeordnet war.

In einer Ausführungsform ist die Crimpwerkzeug-Austauschvorrichtung derart ausgebildet, dass das jeweilige Crimpwerkzeug zusammen mit zu dem jeweiligen Crimpwerkzeug zugehörigen Crimpkontakten austauschbar ist. Vorteilhaft hieran ist, dass nicht nur das Crimpwerkzeug technisch besonders einfach und schnell ausgetauscht werden kann, sondern auch die Crimpkontakte. Hierdurch lässt sich die Crimppresse typischerweise besonders flexibel einsetzen. Zudem spart dies im Regelfall Zeit und folglich Kosten, da der Betrieb der Crimppresse nur sehr kurz unterbrochen wird.

Das Crimpwerkzeug kann jeweils zusammen mit einer Adapterplatte, auf der das jeweilige Crimpwerkzeug lösbar unbeweglich befestigt ist, bewegbar sein und die Adapterplatte kann derart lösbar fixierbar sein, dass das auf der Adapterplatte lösbar befestigte Crimpwerkzeug in der Prozessposition angeordnet ist. Ein Vorteil hiervon ist, dass das Crimpwerkzeug typischerweise auf der Adapterplatte an unterschiedlichen Positionen befestigt werden kann. Dies dient der Ausrichtung des Crimpwerkzeugs in Bezug auf die Crimppresse bzw. den Crimpkontakt. Unbeweglich lösbar befestigt bedeutet, dass das Crimpwerkzeug gegenüber der Adapterplatte nicht bewegt bzw. verschoben werden kann, wenn das Crimpwerkzeug an der Adapterplatte befestigt ist, gleichzeitig die Befestigung jedoch lösbar ist, so dass nach dem Lösen der Befestigung das Crimpwerkzeug gegenüber der Adapterplatte verschoben werden kann (um das Crimpwerkzeug anschließend evtl. in einer anderen Position erneut an der Adapterplatte unbeweglich zu befestigen). Die Adapterplatte kann in Bezug auf Crimppresse stets in der gleichen Position fixiert werden, so dass das auf der Adapterplatte fixierte Crimpwerkzeug an der Prozessposition fixiert wird.

Die Crimpwerkzeug-Austauschvorrichtung kann eine Auflageplatte umfassen, auf der der erste Austauschtisch in der ersten Austauschposition und/oder der zweite Austauschtisch in der zweiten Austauschposition teilweise aufliegen und auf der das Crimpwerkzeug in der Prozessposition angeordnet ist. Ein Vorteil hiervon ist, dass im Regelfall das Verfahren der Crimpwerkzeuge noch sicherer und schneller ausgeführt werden kann. Die Austauschtische sind jeweils besonders sicher unterstützt, so dass im Wesentlichen keine Vibrationen oder sonstige ungewünschte Bewegungen der Austauschtische auftreten.

Die Auflageplatte kann Führungselemente und ein Anschlagteil zum Ausrichten des Crimpwerkzeuges in der Prozessposition aufweisen. Ein Vorteil hiervon ist, dass sichergestellt ist, dass das zweite Crimpwerkzeug typischerweise an genau der gleichen Prozessposition angeordnet wird, an der das erste Crimpwerkzeug zuvor angeordnet war. Zudem ist das Verfahren der Crimpwerkzeuge im Regelfall noch sicherer. Hierdurch kann das Verfahren besonders schnell und präzise durchgeführt werden.

Insbesondere wird die Aufgabe auch durch ein Verfahren zum Austauschen eines an einer Prozessposition in einer Crimppresse angeordneten ersten Crimpwerkzeuges gegen ein anderes zweites Crimpwerkzeug gelöst, wobei die Crimppresse zur Herstellung einer Crimpverbindung mittels des an der Prozessposition angeordneten Crimpwerkzeuges, das ein Leiterende eines Kabels mit einem Crimpkontakt verbindet, ausgebildet ist,
wobei das Verfahren folgende Schritte umfasst: Bereitstellen des zweiten Crimpwerkzeuges an einem zweiten Austauschplatz von mindestens zwei Austauschplätzen einer Crimpwerkzeug-Austauschvorrichtung, während sich die Austauschplätze in einer ersten Austauschposition befinden, Verfahren des ersten Crimpwerkzeuges entlang einer ersten Bewegungsrichtung von der Prozessposition auf einen ersten Austauschplatz der Crimpwerkzeug-Austauschvorrichtung, lineares Bewegen der Austauschplätze mit dem ersten Crimpwerkzeug und dem zweiten Crimpwerkzeug aus der ersten Austauschposition in eine zweite Austauschposition in eine zweite Bewegungsrichtung, die sich von der ersten Bewegungsrichtung unterscheidet, und Verfahren des zweiten Crimpwerkzeuges von dem zweiten Austauschplatz der Crimpwerkzeug-Austauschvorrichtung in die Prozessposition entlang einer dritten Bewegungsrichtung, die entgegengesetzt zur ersten Bewegungsrichtung ist, während sich die Austauschplätze in der zweiten Austauschposition befinden.

Ein Vorteil dieses Verfahrens ist, dass das erste Crimpwerkzeug typischerweise technisch einfach und schnell gegen das zweite Crimpwerkzeug, das nichtidentisch mit dem ersten Crimpwerkzeug ist, ausgetauscht wird. Vorteilhaft ist zudem, dass die Crimpwerkzeug-Austauschvorrichtung im Regelfall wenig Raum bzw. Volumen einnimmt und wenig Raum während des Austauschvorgangs benötigt. Darüber hinaus ist typischerweise sichergestellt, dass das zweite Crimpwerkzeug an der gleichen Position wie das erste Crimpwerkzeug, nämlich der Prozessposition, in der Crimppresse angeordnet wird. Hierdurch ist ein Neuausrichten des Crimpwerkzeugs bzw. des Crimpkontakts bzw. des Kabels im Regelfall nicht notwendig. Dies spart Zeit. Darüber hinaus ist die Crimpwerkzeug-Austauschvorrichtung bei bestehenden üblichen Crimppressen im Regelfall nachrüstbar.

Die Verfahrbewegungen des ersten Crimpwerkzeuges und/oder des zweiten Crimpwerkzeuges und/oder der Austauschplätze können von mindestens einer Bewegungsvorrichtung durchgeführt werden. Hierdurch wird der Austauschvorgang automatisiert durchgeführt. Ein manuelles Eingreifen ist während des Austauschvorgangs typischerweise nicht notwendig. Dadurch wird der Austauschvorgang besonders schnell und sicher durchgeführt. Ein weiterer Vorteil ist, dass die Bewegungen bzw. das Verfahren der Crimpwerkzeuge im Regelfall besonders präzise durchgeführt werden. Dies stellt noch sicherer, dass das zweite Crimpwerkzeug an genau der gleichen Prozessposition in der Crimppresse angeordnet wird, an der das erste Crimpwerkzeug in der Crimppresse zuvor angeordnet war.

In einer Ausführungsform ist das erste Crimpwerkzeug an einer ersten Adapterplatte befestigt und das erste Crimpwerkzeug wird zusammen mit der ersten Adapterplatte verfahren und das zweite Crimpwerkzeug ist an einer zweiten Adapterplatte befestigt und das zweite Crimpwerkzeug wird zusammen mit der zweiten Adapterplatte verfahren. Ein Vorteil hiervon ist, dass das Crimpwerkzeug auf der Adapterplatte an unterschiedlichen Positionen befestigt sein kann. Dies dient der Ausrichtung des Crimpwerkzeugs in Bezug auf die Crimppresse bzw. den Crimpkontakt. Die Adapterplatte kann in Bezug auf Crimppresse stets in der gleichen Position fixiert werden, so dass das auf der Adapterplatte fixierte Crimpwerkzeug an der Prozessposition fixiert wird.

Das jeweilige Crimpwerkzeug kann mit jeweils zuggehörigen Crimpkontakten zum Verbinden mit dem Leiterende des Kabels bewegt werden. Vorteilhaft an diesem Verfahren ist, dass nicht nur das Crimpwerkzeug technisch besonders einfach und schnell ausgetauscht werden kann, sondern auch die Crimpkontakte. Hierdurch lässt sich die Crimppresse im Regelfall besonders flexibel einsetzen. Zudem spart dies typischerweise Zeit und folglich Kosten, da der Betrieb der Crimppresse nur sehr kurz unterbrochen wird Das erste Crimpwerkzeug kann am ersten Austauschplatz mittels einer ersten Arretierungsvorrichtung arretiert werden und/oder das zweite Crimpwerkzeug kann am zweiten Austauschplatz mittels einer zweiten Arretierungsvorrichtung arretiert werden. Ein Vorteil hiervon ist, dass im Regelfall das bzw. die Crimpwerkzeuge während des Austauschens besonders sicher gehalten werden. Ein Verrutschen des Crimpwerkzeugs relativ zu dem zugehörigen Austauschplatz auch während der Bewegung der Austauschplätze von der ersten Austauschposition in die zweite Austauschposition wird typischerweise besonders sicher verhindert.

Ein Haltezapfen des ersten Crimpwerkzeuges und/oder ein Haltezapfen des zweiten Crimpwerkzeuges werden während des Verfahrens in einer Führungsvorrichtung, nämlich einer T-förmigen Führungsbahn, geführt. Hierdurch wird das Crimpwerkzeug bzw. werden die Crimpwerkzeuge besonders sicher während des Austauschens bzw. Verfahrens geführt. Ein Vorteil hiervon ist zudem, dass der Haltezapfen des Crimpwerkzeugs der oberen Werkzeugaufnahme im Regelfall einer üblichen Crimppresse niveaugleich zuführbar ist. Hierdurch wird das Austauschen weiter vereinfacht. Zudem kann das Crimpwerkzeug noch sicherer in die Prozessposition gebracht werden. Der Haltezapfen kann ein pilzförmiger Haltezapfen am oberen Ende des Crimpwerkzeugs sein.

Es wird darauf hingewiesen, dass einige der möglichen Merkmale und Vorteile der Erfindung hierin mit Bezug auf unterschiedliche Ausführungsformen beschrieben sind. Ein Fachmann erkennt, dass die Merkmale in geeigneter Weise kombiniert, angepasst oder ausgetauscht werden können, um zu weiteren Ausführungsformen der Erfindung zu gelangen.

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind. Hierbei zeigen
- Fig. 1: eine perspektivische Ansicht einer ersten erfindungsgemäßen Ausführungsform der Crimpwerkzeug-Austauschvorrichtung mit Crimpwerkzeugen und Crimppresse;
- Fig. 2: eine perspektivische Detailansicht der Crimpwerkzeug-Austauschvorrichtung aus Fig. 1;
- Fig. 3: eine perspektivische Ansicht der Crimpwerkzeug-Austauschvorrichtung aus Fig. 1 ohne Crimpwerkzeuge und ohne Führungsbahn;
- Fig. 4: eine perspektivische Ansicht einer Auflageplatte der Crimpwerkzeug-Austauschvorrichtung aus den Fig. 1-3;
- Fig. 5: eine weitere perspektivische Detailansicht der Crimpwerkzeug-Austauschvorrichtung aus Fig. 1;
- Fig. 6-10: perspektivische Ansichten der einzelnen Schritte des Austauschens des ersten Crimpwerkzeugs gegen ein zweites Crimpwerkzeug mittels der Crimpwerkzeug-Austauschvorrichtung aus Fig. 1; und
- Fig. 11: eine Crimppresse mit einem Crimpwerkzeug gemäß dem Stand der Technik.

Die Figuren sind lediglich schematisch und nicht maßstabsgetreu. Gleiche Bezugszeichen bezeichnen in den Figuren gleiche oder gleichwirkende Merkmale.

Fig. 1 zeigt eine perspektivische Ansicht einer ersten erfindungsgemäßen Ausführungsform der Crimpwerkzeug-Austauschvorrichtung 60 mit Crimpwerkzeugen 50, 51 und Crimppresse 10. Fig. 2 zeigt eine perspektivische Detailansicht der Crimpwerkzeug-Austauschvorrichtung 60 aus Fig. 1. Fig. 3 zeigt eine perspektivische Ansicht der Crimpwerkzeug-Austauschvorrichtung 60 aus Fig. 1 ohne Crimpwerkzeuge und ohne Führungsbahn. Fig. 4 zeigt eine perspektivische Ansicht einer Auflageplatte 25 der Crimpwerkzeug-Austauschvorrichtung 60 aus den Fig. 1-3. Und Fig. 5 zeigt eine weitere perspektivische Detailansicht der Crimpwerkzeug-Austauschvorrichtung 60 aus Fig. 1.

Die Crimpwerkzeug-Austauschvorrichtung 60 dient zum Austauschen eines ersten Crimpwerkzeugs 50 gegen ein zweites Crimpwerkzeug 51, wobei das zweite Crimpwerkzeug 51 nichtidentisch mit dem ersten Crimpwerkzeug 50 ist. Das Crimpwerkzeug 50 wird in einer Crimppresse 10 installiert. Die Crimppresse 10 stellt mittels des Crimpwerkzeugs 50, 51 eine Crimpverbindung zwischen einem Leiterende eines Kabels und einem Crimpkontakt 70 her. Die Crimpkontakte 70 können unterschiedlich zueinander sein, Für unterschiedliche Crimpkontakte 70 können unterschiedliche Crimpwerkzeuge verwendet werden.

Die Crimppresse 10 umfasst eine obere Werkzeugaufnahme 11, in der ein Haltezapfen 13, 13', der sich am oberen Ende des Crimpwerkzeugs 50, 51 befindet, aufgenommen wird. Der Haltezapfen 13, 13' kann pilzförmig ausgebildet sein.

Die Crimpwerkzeug-Austauschvorrichtung 60 wird an einer üblichen Crimppresse 10 (mittels Anbauteilen 16 und der Führungsvorrichtung) angeordnet bzw. an dieser befestigt. Daher ist die Crimpwerkzeug-Austauschvorrichtung 60 auch mit bisher bekannten Crimppressen verwendbar bzw. bisher bekannte Crimppressen können nachgerüstet werden.

Das Crimpwerkzeug 50, 51 umfasst einen Amboss. Der Crimpkontakt 70, der am Leiterende eines Kabel zu befestigen ist, wird über dem Amboss ausgerichtet, mittels des Stempels des Crimpwerkzeugs 50, 51 verformt und auf diese Weise an dem Leiterende des Kabel befestigt. Diese Position, in der das Crimpwerkzeug 50, 51 den Crimpvorgang ausführen kann, wird Prozessposition genannt.

Die Crimpwerkzeug-Austauschvorrichtung 60 umfasst mindestens zwei Austauschplätze. Vorstellbar ist auch, dass die Crimpwerkzeug-Austauschvorrichtung 60 drei, vier oder mehr Austauschplätze aufweist. Die Austauschplätze dienen jeweils zum Halten eines Crimpwerkzeugs 50, 51. Die Austauschplätze können Austauschtische 23, 24 sein, wie dies in den Figuren dargestellt ist.

Das Crimpwerkzeug 50, 51 wird auf einer Adapterplatte 80, 81 montiert bzw. unbeweglich lösbar befestigt. Die Adapterplatte 80, 81 wird zusammen mit dem Crimpwerkzeug 50, 51 bzw. umgekehrt bewegt. Durch das unbewegliche Befestigen der Adapterplatte 80, 81 auf der Auflageplatte 25 ist das Crimpwerkzeug 50, 51 ebenfalls an der Auflageplatte 25 unbeweglich befestigt. Das Crimpwerkzeug 50, 51 kann auf der Adapterplatte 80, 81 in verschiedenen Positionen befestigt werden, da die Adapterplatte 80, 81 zweiteilig ausgeführt ist. Die Adapterplatte 80, 81 umfasst einen Adapterplattenrahmen 83 und eine darauf verschiebbar angeordnete (und mit Schrauben 150, 151, 152 zu fixierende) Aufnahmeplatte 84. Die Aufnahmeplatte 84 ist verschiebbar, da die Schrauben 150, 151, 152 in entsprechend größer dimensionierten Durchgangslöchern oder Schlitzlöchern der Aufnahmeplatte 84 angeordnet sind. Die Aufnahmeplatte 84 ist mittels der drei Schrauben 150, 151, 152 mit der Adapterplatte 80, 81 bzw. dem Adapterplattenrahmen 83 verbunden bzw. daran befestigt.

Auf der Aufnahmeplatte 84 sind drei hakenförmige Elemente befestigt: zwei feststehende hakenförmige Elemente bzw. Haken 87, 87' und ein bewegliches hakenförmiges Element bzw. Haken 88. Die Haken 87, 87', 88 dienen zum Klemmen des Crimpwerkzeugs.

Die Auflageplatte 25 weist zwei Führungsschienen 39 auf, die fluchtend mit den Führungsschienen 37 des ersten Austauschtisches 23 oder fluchtend mit den Führungsschienen 38 des zweiten Austauschtisches 24 ausgerichtet werden können. Zudem weist die Auflageplatte 25 ein Anschlagteil 35 auf. Wenn die Adapterplatte 80, 81 mit dem darauf befestigten Crimpwerkzeug 50, 51 in den Führungsschienen 39 verschoben bzw. verfahren wird, bis die Adapterplatte 80, 81 an dem Anschlagteil 35 anschlägt bzw. anliegt, befindet sich das Crimpwerkzeug 50, 51 in der Prozessposition in der Crimppresse 10.

Die beiden Austauschtische 23, 24 sind derart starr miteinander verbunden, dass das Bewegen eines Austauschtisches 23, 24 gleichzeitig den anderen Austauschtisch 23, 24 mitbewegt. Jeder der Austauschtische 23, 24 weist Führungsschienen 37, 38 auf, die parallel zueinander verlaufen und einen äußeren Rand der Adapterplatte 80, 81 umfassen.

Die beiden Austauschtische 23, 24 sind baugleich ausgebildet. Die beiden Austauschtische 23, 24 sind mittels einer Bewegungsvorrichtung bewegbar. Hierzu weist die Crimpwerkzeug-Austauschvorrichtung 60 einen ersten Pneumatikzylinder 45 auf. Mittels des ersten Pneumatikzylinders 45 sind die beiden Austauschtische 23, 24 in x-Richtung (in Fig. 3 nach rechts hinten und nach links vorne) durch zwei Schienen geführt verschiebbar.

In der ersten Austauschposition und der zweiten Austauschposition sind die Austauschtische 23, 24 jeweils derart angeordnet, dass das erste Crimpwerkzeug 50 bzw. zweite Crimpwerkzeug 51 ohne Höhenänderung von der Prozessposition auf den ersten Austauschtisch 23 bzw. von dem zweiten Austauschtisch 24 in die Prozessposition auf der Auflageplatte 25 verschoben bzw. verfahren werden kann. Die Auflageplatte 25 liegt auf der unteren Werkzeugaufnahme 19 des Crimppresse 10 auf. Der erste Austauschtisch 23 bzw. die obere Fläche des ersten Austauschtisches 23 und der zweite Austauschtisch 24 bzw. die obere Fläche des zweiten Austauschtisches 24 sind auf der gleichen Höhe bzw. dem gleichen Niveau angebracht bzw. angeordnet wie die Auflageplatte 25 bzw. die obere Fläche der Auflageplatte 25. Daher kann das Crimpwerkzeug 50, 51 von der Prozessposition auf der Auflageplatte 25 auf den ersten Austauschtisch 23 bzw. den zweiten Austauschtisch 24 oder umgekehrt verfahren bzw. bewegt werden, ohne das Crimpwerkzeug 50, 51 anzuheben oder abzusenken.

In Fig. 3 sind die Austauschplätze in der ersten Austauschposition angeordnet. Die beiden Austauschtische 23, 24 weisen jeweils eine Aussparung 40, 41 auf, die mittig zwischen den jeweiligen beiden Führungsschienen 37, 38 angeordnet ist. Die Auflageplatte 25 weist ebenfalls eine Aussparung 42 auf, die mittig zwischen den Führungsschienen 39 der Auflageplatte 25 angeordnet ist. In den Aussparungen 40, 41, 42 kann ein Mitnehmer 30 bewegt werden, der in eine Führungsöffnung 31 der Adapterplatte 80, 81 greift. Wenn sich der Mitnehmer 30 in der Führungsöffnung 31 der Adapterplatte 80, 81 befindet, bewegt sich die Adapterplatte 80, 81 und somit auch die auf der Adapterplatte 80, 81 befestigte Crimpwerkzeug-Austauschvorrichtung 60, wenn der Mitnehmer 30 bewegt wird. In der ersten Austauschposition ist die Aussparung 42 der Auflageplatte 25 fluchtend mit der Aussparung 40 des ersten Austauschtisches 23 ausgerichtet. In der zweiten Austauschposition ist die Aussparung 42 der Auflageplatte 25 fluchtend mit der Aussparung 41 des zweiten Austauschtisches 24 ausgerichtet. Der Mitnehmer 30 drückt die jeweilige Adapterplatte 80, 81 gegen ein Anschlagteil 35 und fixiert somit die Adapterplatte 80, 81 derart, dass sich das Crimpwerkzeug 50, 51 in der Prozessposition befindet.

Der Mitnehmer 30 kann mittels eines zweiten Pneumatikzylinders 46 in y-Richtung (in Fig. 3 nach links hinten und nach rechts vorne) bewegt werden. Zudem umfasst die Crimpwerkzeug-Austauschvorrichtung 60 einen dritten Pneumatikzylinder 47, mit dem der Mitnehmer 30 in z-Richtung bewegt werden kann. Die z-Richtung steht senkrecht auf der von der x-Richtung und y-Richtung aufgespannten Ebene. Durch die Bewegung des dritten Pneumatikzylinders 47 kann der Mitnehmer 30 in die Führungsöffnung 31 der Adapterplatte 80, 81 von unten nach oben eingeführt und von oben nach unten wieder entfernt werden.

In der ersten Austauschposition liegt ein Teil des ersten Austauschtisches 23, nämlich ein erster stufenförmiger Vorsprung 160, auf der Auflageplatte 25 auf. In der zweiten Austauschposition liegt ein Teil des zweiten Austauschtisches 24, nämlich ein zweiter stufenförmiger Vorsprung 161, auf der Auflageplatte 25 auf. Die Auflageplatte 25 weist einen zu den jeweiligen Vorsprüngen 160, 161 des ersten Austauschtisches 23 bzw. des zweiten Austauschtisches 24 komplementär ausgebildeten stufenförmigen Vorsprung 162 auf. Die beiden Vorsprünge 160, 161 der beiden Austauschtische 23, 24 sind baugleich ausgebildet. Die Auflageplatte 25 liegt auf der unteren Werkzeugaufnahme auf.

Die Crimpwerkzeug-Austauschvorrichtung 60 umfasst eine Führungsvorrichtung zum Halten und Führen eines Haltezapfens 13 des ersten Crimpwerkzeugs 50 und des zweiten Crimpwerkzeugs 51. Die Führungsvorrichtung umfasst eine Führungsbahn 12, die im Wesentlichen T-förmig ausgebildet ist. An den beiden gegenüberliegenden Enden der T-förmigen Führungsbahn 12 kann der Haltezapfen 13, 13' des Crimpwerkzeugs 50, 51 in die Führungsband eingeführt bzw. ausgeführt werden. An der Kreuzung der T-förmigen Führungsbahn 12 ist ein bewegliches Kulissenstück 14 angeordnet. Das Kulissenstück 14 wird beim Bewegen des Crimpwerkzeugs 50, 51 zur Prozessposition jeweils in x-Richtung bewegt und verhindert ein Rausfallen des Haltezapfens 13, 13' aus der Führungsbahn 12 an der Kreuzung der Führungsbahn 12. Die Führungsbahn 12 ist auf einer derartigen Höhe bzw. einem derartigen Niveau (oberhalb der Auflageplatte 25) angeordnet, dass die Führungsbahn 12 niveauglich mit der Aufnahme der oberen Werkzeugaufnahme 11 der Crimppresse 10 ist. Beim Bewegen bzw. Verfahren des Crimpwerkzeugs 50, 51 gelangt der Haltezapfen 13, 13' somit ohne eine Änderung in der Höhe von der Führungsbahn 12 in die obere Werkzeugaufnahme 11 und umgekehrt. Die Form der Führungsbahn 12 erlaubt den Crimpwerkzeugen 50, 51 die gleichen Bewegungen, die durch die Bewegung der Austauschtische 23, 24, des Verfahrens des ersten Crimpwerkzeugs 50 von der Prozessposition auf den ersten Austauschtisch 23 in der ersten Austauschposition und des Verfahrens des zweiten Crimpwerkzeugs 51 von dem zweiten Austauschtisch 24 in der zweiten Austauschposition ausgeführt werden. Die Bewegungen des Crimpwerkzeugs 50, 51 und folglich des Haltezapfens 13, 13' des Crimpwerkzeugs 50, 51 werden durch aktive Bewegung des Mitnehmers 30 durch die Bewegungsvorrichtung ausgeführt.

Die Crimpwerkzeuge 50, 51 weisen jeweils eine Kontaktrollenhalterung 90, 91 auf, die die Crimpkontakte 70 von einer Crimpkontaktrolle 95, 95' zuführt. Die Crimpkontakte 70 bzw. die Crimpkontaktrolle 95, 95' wird stets zusammen gleichförmig mit dem jeweiligen Crimpwerkzeug 50, 51 bewegt.

Jeder der beiden Austauschtische 23, 24 verfügt über ein Kugeldruckstück 28, das zur lösbaren Befestigung des jeweiligen Crimpwerkzeugs 50, 51 an dem jeweiligen Austauschtisch 23, 24 dient. Das Kugeldruckstück 28 greift jeweils von der Seite in die Adapterplatte 80, 81 und fixiert diese dadurch.

Fig. 6-10 zeigen perspektivische Ansichten der einzelnen Schritte des Austauschens des ersten Crimpwerkzeugs 50 gegen ein zweites Crimpwerkzeug 51 mittels der Crimpwerkzeug-Austauschvorrichtung 60 aus Fig. 1. In Fig. 6 befindet sich das erste Crimpwerkzeug 50 in der Prozessposition, d.h. in der Position, in der die Crimppresse 10 mittels des Crimpwerkzeugs 50, 51 einen ersten Crimpkontakt 70 mit einem Leiterende des Kabels verbinden kann. Das erste Crimpwerkzeug 50 ist auf einer ersten Adapterplatte 80 fixiert. Die Adapterplatte 80 wird wiederum durch den Mitnehmer 30 gegen das Anschlagsteil gedrückt.

Nun wird bzw. ist ein zweites Crimpwerkzeug 51 mit einem zweiten Crimpkontakt 70, der sich vom ersten Crimpkontakt 70 unterscheiden kann, auf dem zweiten Austauschtisch 24 bereitgestellt. Das zweite Crimpwerkzeug 51 ist auf einer zweiten Adapterplatte 81 angeordnet. Vorzugsweise ist das zweite Crimpwerkzeug 51 an der gleichen Position in Bezug auf die zweite Adapterplatte 81 angeordnet wie das erste Crimpwerkzeug 50 in Bezug auf die erste Adapterplatte 80. Die zweite Adapterplatte 81 ist in die Führungsschienen 38 des zweiten Austauschtisches 24 eingeführt.

Nun wird das zweite Crimpwerkzeug 51 nach rechts verschoben und der bewegliche Teil des zweiten Crimpwerkzeugs 51 (der obere Teil des zweiten Crimpwerkzeugs 51 mit dem Haltezapfen 13') wird angehoben, um ihn in die Führungsbahn 12 zu schieben. Das zweite Crimpwerkzeug 51 auf der zweiten Adapterplatte 81 wird so weit nach rechts in Fig. 6 verschoben, bis das Kugeldruckstück 28 die zweite Adapterplatte 81 fixiert. Danach wird der Kontaktstreifen mit den Crimpkontakten 70 in das zweite Crimpwerkzeug 51 eingeführt.

Der Zustand nach diesen Schritten ist in Fig. 7 dargestellt.

Nun wird der Austauschvorgang ausgelöst, indem die Bewegungsvorrichtung aktiviert wird. Der Mitnehmer 30 fährt von der (in Fig. 7 ganz rechten) Position, in der der Mitnehmer 30 die erste Halteplatte gegen das Anschlagteil 35 drückt, nach links (d.h. weg von dem Anschlagteil 35) und schiebt bzw, verfährt damit die erste Adapterplatte 80 mit dem ersten Crimpwerkzeug 50 von der Auflageplatte 25 auf den ersten Austauschtisch 23. Der Mitnehmer 30 fährt hierbei soweit wie möglich nach links in Fig. 7. Dies geschieht bis das Kugeldruckstück 28 des ersten Austauschtisches 23 die erste Adapterplatte 80 und somit das erste Crimpwerkzeug 50 auf dem ersten Austauschtisch 23 fixiert.

Der Zustand nach diesem Schritt bzw. diesen Schritten ist in Fig. 8 gezeigt.

Nun fährt der Mitnehmer 30 nach unten. Hierdurch gelangt der Mitnehmer 30 aus der Führungsöffnung 31 der ersten Adapterplatte 80.

Danach werden die Austauschtische 23, 24, d.h. die Austauschplätze, nach hinten in x-Richtung bewegt. Dies geschieht bis die Führungsschienen 38 des zweiten Austauschtisches 24 mit den Führungsschienen 39 der Auflageplatte 25 fluchten. Nun befindet sich der zweite Austauschtisch 24 mit dem zweiten Crimpwerkzeug 51 an der Stelle, an der sich zuvor der erste Austauschtisch 23 mit dem ersten Crimpwerkzeug 50 befand. Dabei wird die Kulisse in der Führungsbahn 12 durch den Haltezapfen 13' des zweiten Crimpwerkzeugs 51 nach hinten geschoben. Der Führungszapfen des zweiten Crimpwerkzeugs 51 befindet sich nun an der Kreuzung der Führungsbahn 12.

Der Zustand nach diesem Schritt ist in Fig. 9 gezeigt.

Nun fährt der Mitnehmer 30 wieder hoch und wird in die Führungsöffnung 31 der zweiten Adapterplatte 81 eingeführt, auf der das zweite Crimpwerkzeug 51 fixiert ist. Anschließend fährt der Mitnehmer 30 nach rechts und verfährt das zweite Crimpwerkzeug 51 entlang den Führungsschienen 38, 39 von dem zweiten Austauschtisch 24 auf die Auflageplatte 25 (in y-Richtung). Der Mitnehmer 30 fährt so weit nach rechts und verfährt die zweite Adapterplatte 81 mit dem zweiten Crimpwerkzeug 51 bis die zweite Adapterplatte 81 gegen das Anschlagteil 35 drückt. Nun befindet sich das zweite Crimpwerkzeug 51 in der Prozessposition. Beim Verfahren gelangt der Haltezapfen 13' des zweiten Crimpwerkzeugs 51 in die obere Werkzeugaufnahme 11 der Crimppresse 10.

Der Zustand (Endzustand) nach diesem Schritt ist in Fig. 10 gezeigt.

Nun kann das erste Crimpwerkzeug 50 auf dem ersten Austauschtisch 23 verbleiben oder von dem ersten Austauschtisch 23 entfernt werden (nach der Lösung der ersten Arretierungsvorrichtung). Anschließend kann ein anderes Crimpwerkzeug auf den ersten Austauschtisch 23 gesetzt werden. Nun kann der Austauschvorgang erneut durchgeführt werden. Hierbei wird das zweite Crimpwerkzeug 51 wieder auf den zweiten Aufnahmetisch verfahren, die Austauschtische 23, 24 nach vorne bewegt und anschließend das erste Crimpwerkzeug 50 von dem ersten Austauschtisch 23 auf die Auflageplatte 25 in die Prozessposition verfahren.

Vorstellbar ist auch, dass von dem in Fig. 10 gezeigten Zustand das zweite Crimpwerkzeug 51 vom zweiten Austauschtisch 24 entfernt wird und die Austauschtische 23, 24 nach vorne bewegt werden. Nun kann ein anderes (oder das gleiche) Crimpwerkzeug auf den ersten Austauschtisch 23 gestellt werden, so dass der Zustand wie in Fig. 6 wiederhergestellt ist.

Die Crimpwerkzeuge 50, 51 werden mit jeweils zugehörigen Crimpkontakten 70 und Crimpkontaktrollen 95, 95' bewegt.

Vorstellbar ist, dass das erste Crimpwerkzeug 50 bzw. das zweite Crimpwerkzeug 51 jeweils fest bzw. unbeweglich mit einer Aufnahmeplatte 84, 85 verbunden ist und die Aufnahmeplatte 84, 85 jeweils an der Adapterplatte 80, 81 mittels der Schrauben 150, 151, 152 verbunden wird.

Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Bezugszeichen in den Ansprüchen sind nicht als Einschränkung anzusehen.

## Patentansprüche

1. Crimpwerkzeug-Austauschvorrichtung (60) zum Austauschen eines in einer Prozessposition in einer Crimppresse (10) zur Herstellung einer Crimpverbindung angeordneten ersten Crimpwerkzeuges (50) zum Verbinden eines Leiterendes eines Kabels mit einem Crimpkontakt (70) gegen ein zweites Crimpwerkzeug (51), wobei
die Crimpwerkzeug-Austauschvorrichtung (60) mindestens zwei Austauschplätze zum Halten jeweils eines Crimpwerkzeuges (50, 51) aufweist,
wobei die Austauschplätze derart in einer ersten Austauschposition anordenbar sind, dass das erste Crimpwerkzeug (50) von der Prozessposition auf einen ersten der Austauschplätze entlang einer ersten Bewegungsrichtung, insbesondere linear, verfahrbar ist,
die Austauschplätze aus der ersten Austauschposition in eine zweite Austauschposition derart linear bewegbar sind, dass sich das auf dem ersten der Austauschplätze befindliche erste Crimpwerkzeug (50) und ein sich auf einem zweiten der Austauschplätze befindliches zweites Crimpwerkzeug (51) in eine zweite Bewegungsrichtung, die sich von der ersten Bewegungsrichtung unterscheidet, bewegen, und
die Austauschplätze derart in der zweiten Austauschposition anordenbar sind, dass das zweite Crimpwerkzeug (51) von dem zweiten der Austauschplätze in die Prozessposition in eine dritte Bewegungsrichtung, die entgegengesetzt zur ersten Bewegungsrichtung verläuft, verfahrbar ist, **dadurch gekennzeichnet, dass** die Crimpwerkzeug-Austauschvorrichtung (60) eine Führungsvorrichtung mit einer T-förmigen Führungsbahn (12) zum Führen und Halten eines Haltezapfens (13) des ersten Crimpwerkzeuges (50) und zum Führen und Halten eines zweiten Haltezapfens (13') des zweiten Crimpwerkzeuges (51) während des Verfahrens des ersten Crimpwerkzeuges (50) und/oder des zweiten Crimpwerkzeuges (51) umfasst.

2. Crimpwerkzeug-Austauschvorrichtung (60) nach Anspruch 1, wobei die mindestens zwei Austauschplätze mindestens zwei Austauschtische (23, 24) zum Halten von jeweils einem Crimpwerkzeug (50, 51) derart umfassen, dass der erste der Austauschplätze auf dem ersten Austauschtisch (23) und der zweite der Austauschplätze auf dem zweiten Austauschtisch (24) angeordnet sind.

3. Crimpwerkzeug-Austauschvorrichtung (60) nach einem der vorhergehenden Ansprüche, wobei die Crimpwerkzeug-Austauschvorrichtung (60) eine erste Arretierungsvorrichtung (28) zum lösbaren Arretieren des ersten Crimpwerkzeuges (50) an dem ersten Austauschplatz und/oder eine zweite Arretierungseinrichtung zum lösbaren Arretieren des zweiten Crimpwerkzeuges (51) an dem zweiten Austauschplatz umfasst.

4. Crimpwerkzeug-Austauschvorrichtung (60) nach einem der vorhergehenden Ansprüche, wobei die Crimpwerkzeug-Austauschvorrichtung (60) mindestens eine Bewegungsvorrichtung zum Bewegen des ersten Crimpwerkzeuges (50) und/oder zum Bewegen des zweiten Crimpwerkzeuges (51) und/oder zum Bewegen der Austauschplätze und/oder zum Arretieren des ersten Crimpwerkzeuges (50) an dem ersten Austauschplatz und/oder des zweiten Crimpwerkzeuges (51) an dem zweiten Austauschplatz aufweist.

5. Crimpwerkzeug-Austauschvorrichtung (60) nach einem der vorhergehenden Ansprüche, wobei die Crimpwerkzeug-Austauschvorrichtung (60) derart ausgebildet ist, dass das jeweilige Crimpwerkzeug (50, 51) zusammen mit zu dem jeweiligen Crimpwerkzeug (50, 51) zugehörigen Crimpkontakten (70) austauschbar ist.

6. Crimpwerkzeug-Austauschvorrichtung (60) nach einem der vorhergehenden Ansprüche, wobei das Crimpwerkzeug (50, 51) jeweils zusammen mit einer Adapterplatte (80, 81), auf der das jeweilige Crimpwerkzeug (50, 51) lösbar unbeweglich befestigt ist, bewegbar ist und die Adapterplatte (80, 81) derart lösbar fixierbar ist, dass das auf der Adapterplatte (80, 81) lösbar befestigte Crimpwerkzeug (50, 51) in der Prozessposition angeordnet ist.

7. Crimpwerkzeug-Austauschvorrichtung (60) nach einem der vorhergehenden Ansprüche, insbesondere nach einem der Ansprüche 2-6, wobei die Crimpwerkzeug-Austauschvorrichtung (60) eine Auflageplatte (25) umfasst, auf der der erste Austauschtisch (23) in der ersten Austauschposition und/oder der zweite Austauschtisch (24) in der zweiten Austauschposition teilweise aufliegen und auf der das Crimpwerkzeug (50, 51) in der Prozessposition angeordnet ist.

8. Crimpwerkzeug-Austauschvorrichtung (60) nach einem der vorhergehenden Ansprüche, insbesondere nach Anspruch 7, wobei die Auflageplatte (25) Führungselemente (39) und ein Anschlagteil (35) zum Ausrichten des Crimpwerkzeuges (50, 51) in der Prozessposition aufweist.

9. Verfahren zum Austauschen eines an einer Prozessposition in einer Crimppresse (10) angeordneten ersten Crimpwerkzeuges (50) gegen ein anderes zweites Crimpwerkzeug (51), wobei die Crimppresse (10) zur Herstellung einer Crimpverbindung mittels des an der Prozessposition angeordneten Crimpwerkzeuges (50, 51), das ein Leiterende eines Kabels mit einem Crimpkontakt (70) verbindet, ausgebildet ist, wobei das Verfahren folgende Schritte umfasst:
- Bereitstellen des zweiten Crimpwerkzeuges (51) an einem zweiten Austauschplatz von mindestens zwei Austauschplätzen einer Crimpwerkzeug-Austauschvorrichtung (60), während sich die Austauschplätze in einer ersten Austauschposition befinden,
- Verfahren des ersten Crimpwerkzeuges (50) entlang einer ersten Bewegungsrichtung von der Prozessposition auf einen ersten Austauschplatz der Crimpwerkzeug-Austauschvorrichtung (60),
- lineares Bewegen der Austauschplätze mit dem ersten Crimpwerkzeug (50) und dem zweiten Crimpwerkzeug (51) aus der ersten Austauschposition in eine zweite Austauschposition in eine zweite Bewegungsrichtung, die sich von der ersten Bewegungsrichtung unterscheidet, und
- Verfahren des zweiten Crimpwerkzeuges (51) von dem zweiten Austauschplatz der Crimpwerkzeug-Austauschvorrichtung (60) in die Prozessposition entlang einer dritten Bewegungsrichtung, die entgegengesetzt zur ersten Bewegungsrichtung ist, während sich die Austauschplätze in der zweiten Austauschposition befinden, **dadurch gekennzeichnet, dass** ein Haltezapfen des ersten Crimpwerkzeuges (50) und/oder ein Haltezapfen des zweiten Crimpwerkzeuges (51) während des Verfahrens in einer T-förmigen Führungsbahn (12) geführt wird.

10. Verfahren nach Anspruch 9, wobei die Verfahrbewegungen des ersten Crimpwerkzeuges (50) und/oder des zweiten Crimpwerkzeuges (51) und/oder der Austauschplätze von mindestens einer Bewegungsvorrichtung durchgeführt werden.

11. Verfahren nach Anspruch 9 oder 10, wobei das erste Crimpwerkzeug (50) an einer ersten Adapterplatte (80) befestigt ist und das erste Crimpwerkzeug (50) zusammen mit der ersten Adapterplatte (80) verfahren wird sowie das zweite Crimpwerkzeug (51) an einer zweiten Adapterplatte (81) befestigt ist und das zweite Crimpwerkzeug (51) zusammen mit der zweiten Adapterplatte (81) verfahren wird.

12. Verfahren nach einem der Ansprüche 9-11, wobei das jeweilige Crimpwerkzeug (50, 51) mit jeweils zuggehörigen Crimpkontakten (70) zum Verbinden mit dem Leiterende des Kabels bewegt wird.

13. Verfahren nach einem der Ansprüche 9-12, wobei das erste Crimpwerkzeug (50) am ersten Austauschplatz mittels einer ersten Arretierungsvorrichtung (28) arretiert wird und/oder das zweite Crimpwerkzeug (51) am zweiten Austauschplatz mittels einer zweiten Arretierungsvorrichtung arretiert wird.

## Claims

1. Crimping tool exchange device (60) for exchanging a first crimping tool (50), which is arranged in a process position in a crimping press (10) for producing a crimp connection in order to connect a conductor end of a cable to a crimp contact (70), for a second crimping tool (51), the crimping tool exchange device (60) having at least two exchange locations for holding a crimping tool (50, 51) in each case, it being possible to arrange the exchange locations in a first exchange position in such a way that the first crimping tool (50) can be displaced, in particular linearly, along a first direction of movement from the process position to a first of the exchange locations, the exchange locations can be moved linearly out of the first exchange position into a second exchange position in such a way that the first crimping tool (50) on the first of the exchange locations and a second crimping tool (51) on a second of the exchange locations move in a second direction of movement which is different to the first direction of movement, and the exchange locations can be arranged in the second exchange position in such a way that the second crimping tool (51) can be displaced from the second of the exchange locations in the process position in a third direction of movement which extends in the opposite direction to the first direction of movement, **characterized in that** the crimping tool exchange device (60) comprises a guiding device which has a T-shaped guiding path (12) for guiding and holding a holding pin (13) of the first crimping tool (50) and for guiding and holding a second holding pin (13') of the second crimping tool (51) during the displacement of the first crimping tool (50) and/or the second crimping tool (51).

2. Crimping tool exchange device (60) according to claim 1, wherein the at least two exchange locations comprise at least two exchange tables (23, 24) each for holding a crimping tool (50, 51) in such a way that the first of the exchange locations is arranged on the first exchange table (23) and the second of the exchange locations is arranged on the second exchange table (24).

3. Crimping tool exchange device (60) according to either of the preceding claims, wherein the crimping tool exchange device (60) comprises a first locking device (28) for releasably locking the first crimping tool (50) to the first exchange location and/or a second locking device for releasably locking the second crimping tool (51) to the second exchange location.

4. Crimping tool exchange device (60) according to any of the preceding claims, wherein the crimping tool exchange device (60) comprises at least one movement device for moving the first crimping tool (50) and/or for moving the second crimping tool (51) and/or for moving the exchange locations and/or for locking the first crimping tool (50) to the first exchange location and/or the second crimping tool (51) to the second exchange location.

5. Crimping tool exchange device (60) according to any of the preceding claims, wherein the crimping tool exchange device (60) is designed such that each crimping tool (50, 51) can be exchanged together with crimp contacts (70) which are associated with the relevant crimping tool (50, 51).

6. Crimping tool exchange device (60) according to any of the preceding claims, wherein each crimping tool (50, 51) can be moved together with an adapter plate (80, 81) to which the relevant crimping tool (50, 51) is detachably attached in an immovable manner, and the adapter plate (80, 81) can be detachably fixed in such a way that the crimping tool (50, 51) which is detachably attached on the adapter plate (80, 81) is arranged in the process position.

7. Crimping tool exchange device (60) according to any of the preceding claims, in particular according to any of claims 2-6, wherein the crimping tool exchange device (60) comprises a support plate (25) on which the first exchange table (23) in the first exchange position and/or the second exchange table (24) in the second exchange position partially rest, and on which the crimping tool (50, 51) is arranged in the process position.

8. Crimping tool exchange device (60) according to any of the preceding claims, in particular according to claim 7, wherein the support plate (25) has guiding elements (39) and a stop part (35) for aligning the crimping tool (50, 51) in the process position.

9. Method for exchanging a first crimping tool (50) arranged in a process position in a crimping press (10) for another second crimping tool (51), the crimping press (10) being designed to produce a crimp connection by means of the crimping tool (50, 51) arranged in the process position that connects a conductor end of a cable to a crimp contact (70), the method comprising the following steps:
- providing the second crimping tool (51) at a second exchange location of at least two exchange locations of a crimping tool exchange device (60) while the exchange locations are in a first exchange position,
- displacing the first crimping tool (50) along a first direction of movement from the process position to a first exchange location of the crimping tool exchange device (60),
- linearly moving the exchange locations having the first crimping tool (50) and the second crimping tool (51) out of the first exchange position into a second exchange position in a second direction of movement which is different to the first direction of movement, and
- displacing the second crimping tool (51) from the second exchange location of the crimping tool exchange device (60) into the process position along a third direction of movement which is in the opposite direction to the first direction of movement while the exchange locations are in the second exchange position, **characterized in that** a holding pin of the first crimping tool (50) and/or a holding pin of the second crimping tool (51) is guided in a T-shaped guiding path (12) during the displacement.

10. Method according to claim 9, wherein the displacement movements of the first crimping tool (50) and/or of the second crimping tool (51) and/or of the exchange locations are carried out by at least one movement device.

11. Method according to either claim 9 or claim 10, wherein the first crimping tool (50) is attached to a first adapter plate (80) and the first crimping tool (50) is displaced together with the first adapter plate (80), and the second crimping tool (51) is attached to a second adapter plate (81) and the second crimping tool (51) is displaced together with the second adapter plate (81).

12. Method according to any of claims 9-11, wherein each crimping tool (50, 51) is moved with the respectively associated crimp contacts (70) in order to connect to the conductor end of the cable.

13. Method according to any of claims 9-12, wherein the first crimping tool (50) is locked to the first exchange location by means of a first locking device (28) and/or the second crimping tool (51) is locked to the second exchange location by means of a second locking device.

## Revendications

1. Dispositif de remplacement d'outil de sertissage (60), permettant de remplacer un premier outil de sertissage (50) disposé dans une position de compression dans une presse de sertissage (10) par un second outil de sertissage (51), afin établir une connexion de sertissage permettant de relier une extrémité de conducteur d'un câble à un contact de sertissage (70), le dispositif de remplacement d'outil de sertissage (60) comportant au moins deux emplacements de remplacement pour maintenir respectivement un outil de sertissage (50, 51), les emplacements de remplacement pouvant être disposés dans une première position de remplacement, de sorte que le premier outil de sertissage (50) peut être déplacé, en particulier linéairement, de la position de compression vers un premier des emplacements de remplacement dans une première direction de déplacement, les emplacements de remplacement pouvant être déplacés linéairement de la première position de remplacement vers une seconde position de remplacement, de sorte que le premier outil de sertissage (50) situé sur le premier des emplacements de remplacement et un second outil de sertissage (51) situé sur un second des emplacements de remplacement se déplacent dans une deuxième direction de déplacement qui diffère de la première, et les emplacements de remplacement pouvant être disposés dans la seconde position de remplacement, de sorte que le second outil de sertissage (51) peut se déplacer du second des emplacements de remplacement vers la position de compression dans une troisième direction de déplacement qui s'étend dans le sens inverse de la première direction de déplacement, **caractérisé en ce que** le dispositif de remplacement de l'outil de sertissage (60) comprend un dispositif de guidage doté d'une glissière en forme de T (12) pour guider et maintenir un tenon de retenue (13) du premier outil de sertissage (50) et pour guider et maintenir un second tenon de retenue (13') du second outil de sertissage (51) pendant le déplacement du premier outil de sertissage (50) et/ou du second outil de sertissage (51).

2. Dispositif de remplacement d'outil de sertissage (60) selon la revendication 1, dans lequel lesdits au moins deux emplacements de remplacement comprennent au moins deux tables de remplacement (23, 24) destinées à soutenir respectivement un outil de sertissage (50, 51), de sorte que le premier des emplacements de remplacement est disposé sur la première table de remplacement (23) et le second des emplacements de remplacement est disposé sur la seconde table de remplacement (24).

3. Dispositif de remplacement d'outil de sertissage (60) selon l'une des revendications précédentes, le dispositif de remplacement d'outil de sertissage (60) comprenant un premier dispositif de verrouillage (28) permettant de verrouiller de manière amovible le premier outil de sertissage (50) au premier emplacement de remplacement et/ou un second dispositif de verrouillage permettant de verrouiller de manière amovible le second outil de sertissage (51) au second emplacement de remplacement.

4. Dispositif de remplacement d'outil de sertissage (60) selon l'une des revendications précédentes, le dispositif de remplacement d'outil de sertissage (60) comprenant au moins un dispositif de déplacement permettant de déplacer le premier outil de sertissage (50) et/ou de déplacer le second outil de sertissage (51) et/ou de déplacer les emplacements de remplacement et/ou de verrouiller le premier outil de sertissage (50) au premier emplacement de remplacement et/ou le second outil de sertissage (51) au second emplacement de remplacement.

5. Dispositif de remplacement d'outil de sertissage (60) selon l'une des revendications précédentes, le dispositif de remplacement d'outil de sertissage (60) étant conçu de sorte que l'outil de sertissage (50, 51) respectif peut être remplacé avec les contacts de sertissage (70) associés à l'outil de sertissage (50, 51) respectif.

6. Dispositif de remplacement d'outil de sertissage (60) selon l'une des revendications précédentes, dans lequel l'outil de sertissage (50, 51) est mobile conjointement avec une plaque d'adaptation (80, 81) sur laquelle l'outil de sertissage (50, 51) respectif est fixé de manière amovible et immobile, et la plaque d'adaptation (80, 81) étant fixée de manière amovible de sorte que l'outil de sertissage (50, 51) fixé de manière amovible sur la plaque d'adaptation (80, 81) soit disposé dans la position de compression.

7. Dispositif de remplacement d'outil de sertissage (60) selon l'une des revendications précédentes, en particulier selon l'une des revendications 2 à 6, le dispositif de remplacement d'outil de sertissage (60) comprenant une plaque de support (25) sur laquelle reposent partiellement la première table de remplacement (23) dans la première position de remplacement et/ou la seconde table de remplacement (24) dans la seconde position de remplacement et sur laquelle est disposé l'outil de sertissage (50, 51) dans la position de compression.

8. Dispositif de remplacement d'outil de sertissage (60) selon l'une des revendications précédentes, en particulier selon la revendication 7, dans lequel la plaque de support (25) présente des éléments de guidage (39) et un élément de butée (35) permettant d'aligner l'outil de sertissage (50, 51) dans la position de compression.

9. Procédé de remplacement d'un premier outil de sertissage (50) disposé dans une position de compression dans une presse de sertissage (10) par un second outil de sertissage (51), la presse de sertissage (10) étant conçue pour établir une connexion de sertissage au moyen de l'outil de sertissage (50, 51) disposé dans la position de compression, lequel relie une extrémité de conducteur d'un câble à un contact de sertissage (70), le procédé comprenant les étapes suivantes :
- fourniture du second outil de sertissage (51) à un second emplacement de remplacement comportant au moins deux emplacements de remplacement d'un dispositif de remplacement d'outil de sertissage (60) pendant que les emplacements de remplacement se trouvent dans une première position de remplacement,
- déplacement du premier outil de sertissage (50) suivant une première direction de déplacement, de la position de compression vers un premier emplacement de remplacement du dispositif de remplacement d'outil de sertissage (60),
- déplacement linéaire des emplacements de remplacement comportant le premier outil de sertissage (50) et le second outil de sertissage (51), de la première position de remplacement vers une seconde position de remplacement dans une deuxième direction de déplacement qui diffère de la première, et
- déplacement du second outil de sertissage (51) du second emplacement de remplacement du dispositif de remplacement d'outil de sertissage (60) vers la position de compression suivant une troisième direction de déplacement opposée à la première direction de déplacement, pendant que les emplacements de remplacement se trouvent dans la seconde position de remplacement, **caractérisé en ce qu'**un tenon de retenue du premier outil de sertissage (50) et/ou un tenon de retenue du second outil de sertissage (51) est guidé dans une glissière (12) en forme de T pendant le déplacement.

10. Procédé selon la revendication 9, dans lequel les mouvements de déplacement du premier outil de sertissage (50) et/ou du second outil de sertissage (51) et/ou des emplacements de remplacement sont effectués par au moins un dispositif de déplacement.

11. Procédé selon la revendication 9 ou 10, dans lequel le premier outil de sertissage (50) est fixé à une première plaque d'adaptation (80) et le premier outil de sertissage (50) est déplacé conjointement avec la première plaque d'adaptation (80), et le second outil de sertissage (51) est fixé à une seconde plaque d'adaptation (81) et le second outil de sertissage (51) est déplacé conjointement avec la seconde plaque d'adaptation (81).

12. Procédé selon l'une des revendications 9 à 11, dans lequel l'outil de sertissage (50, 51) respectif est déplacé avec les contacts de sertissage (70) associés respectifs pour la connexion à l'extrémité de conducteur du câble.

13. Procédé selon l'une des revendications 9 à 12, dans lequel le premier outil de sertissage (50) est verrouillé au premier emplacement de remplacement au moyen d'un premier dispositif de verrouillage (28) et/ou le second outil de sertissage (51) est verrouillé au second emplacement de remplacement au moyen d'un second dispositif de verrouillage.
